# EUROPÄISCHE PATENTSCHRIFT

(11) **EP 0 415 882 B1**
(45) Veröffentlichungstag und Bekanntmachung des Hinweises auf die Patenterteilung: **02.11.1994**
(21) Anmeldenummer: 90810622.2
(22) Anmeldetag: 17.08.1990
(51) Int. Cl.: B41F 13/00, B41F 13/04, B65H 23/24

(54) **Zugwalzeneinheit für eine Rollendruckmaschine**
Pull roller unit for a rotary printing machine
Rouleaux tendeurs pour une machine rotative d'impression

(30) Priorität: 30.08.1989 CH 3149/89
(43) Veröffentlichungstag der Anmeldung: 06.03.1991
(73) Patentinhaber: DE LA RUE GIORI S.A., 1003 Lausanne (CH)
(72) Erfinder: Germann, Albrecht Josef, D-8700 Würzburg (DE); Schaede, Johannes Georg, D-8700 Würzburg (DE); Lapp, Joachim Alfred Heinz, D-8702 Margetschöcheim (DE)
(74) Vertreter: Jörchel, Dietrich R.A.

(56) Entgegenhaltungen:
- DE-A- 3 135 696
- GB-A- 1 206 710
- NL-A- 301 828

## Beschreibung

Die Erfindung bezieht sich auf eine Zugwalzeneinheit zum Transport einer Papierbahn in einer Rollendruckmaschine.

Bisher bekannte, in Rollendruckmaschinen verwendete Zugwalzeneinheiten, die zum Transportieren der Papierbahn dienen, bestehen jeweils aus zwei Walzen, nämlich einer angetriebenen Zugwalze und einer die Papierbahn gegen diese Zugwalze drückenden Anpresswalze. Da die Papierbahn beidseitig zwischen diesen beiden Walzen eingeklemmt wird, lassen sich diese Zugwalzeneinheiten im Anschluss an die Bedruckung der Papierbahn in einem Druckwerk nur dann verwenden, wenn dafür gesorgt wird, dass die frische Druckfarbe bereits hinreichend getrocknet ist, wenn die Papierbahn nach ihrer Bedruckung die Zugwalzeneinheit durchläuft.

Während die beim Offsetdruck verwendete Druckfarbe mit Hilfe ziemlich kurzer Trocknungsvorrichtungen getrocknet werden kann, so dass eine die Papierbahn ziehende Zugwalzeneinheit in einem diesem kurzen Trocknungsweg entsprechenden Abstand hinter dem Druckspalt vorgesehen werden kann, ist im Falle eines Stichtiefdrucks der Trocknungsweg wegen der wesentlich langsamer trocknenden Stichtiefdruckfarbe, die reliefartige Farbmuster bildet, so lang, dass bisher bekannte Zugwalzeneinheiten nur in sehr grossem Abstand hinter dem Druckspalt installiert werden können. Andernfalls würde nicht nur die mit der frischbedruckten Seite der Papierbahn in Berührung kommende Walze der Zugwalzeneinheit verschmutzt, sondern auch das frische Farbrelief eingeebnet. Wegen dieses langen Trocknungsweges können insbesondere Rollentiefdruckmaschinen bisher nicht mit einem Papierbahntransport im Pilgerschritt betrieben werden, welcher Zugwalzeneinheiten in möglichst kleinem Abstand vor und hinter dem Druckspalt erfordert.

Ferner müssen beim Einbau bisher bekannter Zugwalzeneinheiten jeweils zwei Walzen mit ihren Lagern, relativ zueinander justiert, montiert werden, was den Material- und Arbeitsaufwand erhöht.

Eine, lediglich aus einer einzigen Saugwalze bestehende Zugwalzeneinheit ist aus der GB-A-1.206.710 bekannt und dient zum Antrieb eines Materialstreifens, insbesondere einer mit einer photographischen Schicht versehenen Bahn. Der Walzenmantel dieser Saugwalze hat zwei senkrecht zur Walzenachse orientierte Stirnwände, und der hohle Walzenkern ist durch eine radiale Trennwand in zwei axiale Abschnitte unterteilt, von denen der eine über die eine Stirnseite des Walzenkerns an eine Saugpumpe angeschlossen ist und der andere Abschnitt über die andere Stirnseite des Walzenkerns mit der Atmosphäre, also mit der Aussenluft, in Verbindung steht. Dieser letzterwähnte axiale Abschnitt des Walzenkerns ist über Oeffnungen in der Wand des Walzenkerns mit dem ausserhalb der Saugkammer liegenden Innenraum zwischen Walzenkern und Walzenmantel verbunden, so dass in den Oeffnungen desjenigen Umfangsabschnitts der Saugwalze, welcher nicht von der Bahn umschlungen wird, Atmosphärendruck herrscht. Ueber das Material dieser bekannten Saugwalze, den Antrieb des Walzenmantels, die Art und Weise, wie der Walzenmantel mit einem Antriebsmotor verbunden ist, und die Art und Weise der Befestigung des Walzenkerns wird in der GB-A-1.206.710 nichts ausgesagt.

Durch die NL-A-30 18 28 ist eine Filmtransportrolle bekannt, gegen welche der sie teilweise umschlingende Film mit Hilfe von Druckluft angepresst wird. Zu diesem Zwecke taucht die Transportrolle mit demjenigen Segment, dessen Oberfläche vom Film umschlungen wird, in einen sonst geschlossenen Kasten ein, dessen Inneres an eine Druckluftquelle angeschlossen ist.

Für den Einsatz der vorstehend erwähnten, bekannten Zugwalzeneinheiten in Rollendruckmaschinen, in denen bekanntlich verhältnismässig breite Papierbahnen mit hoher Geschwindigkeit und mitunter auch mit rasch wechselnder Geschwindigkeit transportiert werden müssen und daher die Papierbahn erheblichen, in tangentieler Richtung wirkenden Zugkräften unterliegt, finden sich in den genannten Vorveröffentlichungen keinerlei Anregungen.

Während bei üblichen Rollendruckmaschinen mit kontinuierlichem Papierbahntransport, bei welchem im allgemeinen keine grösseren Beschleunigungen bzw. keine raschen Geschwindigkeitsänderungen auftreten, die bekannten Zugwalzeneinheiten im wesentlichen die vorstehend erwähnten Nachteile mit sich bringen, treten bei Rollendruckmaschinen mit im Pilgerschritt steuerbarem Papierbahntransport, ausser dem erwähnten Problem beim Stichtiefdruck, noch weitere Probleme auf, die mit den sehr raschen Geschwindigkeitsänderungen beim Papierbahntransport zusammenhängen. Eine solche Rollendruckmaschine, die mit üblichen Zugwalzeneinheiten der vorstehend beschriebenen Art arbeitet, ist aus der DE-C 31 35 696 bekannt und dient dazu, eine Papierbahn mit veränderbaren, aneinander anschliessenden Formaten zu bedrucken. Zu diesem Zwecke sind vor dem Druckspalt des Druckwerks eine erste und eine zweite Zugwalzeneinheit und dazwischen ein erster Papierbahnspeicher und nach dem Druckspalt eine dritte und eine vierte Zugwalzeneinheit und dazwischen ein zweiter Papierbahnspeicher vorgesehen; die ersten und vierten Zugwalzeneinheiten werden kontinuierlich zum gleichförmigen Bewegen der Papierbahn angetrieben, während die zweiten und dritten Zugwalzeneinheiten zum Vorwärts- und Rückwärtsbewegen der Papierbahn durch je einen geregelten, elektromotorischen Antrieb gesteuert werden. Alle zugwalzeneinheiten bestehen jeweils aus einer Zugwalze und einer die Papierbahn gegen diese drückenden Anpresswalze.

Bei diesen im sogenannten Pilgerschrittbetrieb oder Stop-and-Go-Betrieb arbeitenden Rollendruckmaschinen wird die Papierbahn von den beiden den Druckspalt bildenden Zylindern, das sind im Falle einer im Offsetdruck arbeitenden Schön- und Widerdruckmaschine die beiden Gummizylinder, transportiert, solange diese sektorförmig ausgebildeten Zylinder während der Bedruckung auf die Papierbahn einwirken. Die vor- und nachgeschalteten Zugwalzeneinheiten werden hierbei so gesteuert, dass sie eine bestimmte Papierbahnspannung erzeugen. Wenn dagegen die Zylindergruben dieser beiden Zylinder den Druckspalt durchlaufen, transportieren die erwähnten zweiten und dritten gesteuerten Zugwalzeneinheiten die Papierbahn derart, dass diese innerhalb von Sekunden-Bruchteilen bis zum Stillstand abgebremst, dann um eine vorgegebene Strecke rückwärts bewegt, dann erneut bis zum Stillstand abgebremst und wieder in Vorwärtsrichtung bis zur normalen Betriebsgeschwindigkeit beschleunigt wird.

Zur Durchführung dieser rasch erfolgenden Abbremsungen und Beschleunigungen sind die bekannten Zugwalzeneinheiten deshalb ungünstig, weil einerseits die Massen zweier Walzen rasch abgebremst und beschleunigt und andererseits beide Walzen mit sehr starker Kraft gegeneinandergepresst werden müssen, um mit Sicherheit einen Schlupf der Papierbahn zu vermeiden. Es hat sich jedoch gezeigt, dass bei raschen Geschwindigkeitsänderungen der gesteuerten Zugwalze die nicht angetriebene, frei drehbare Anpresswalze, welche durch die Papierbahn selber mitgenommen werden muss, starken Abbremsungen und Beschleunigungen nicht zu folgen vermag und daher einen Schlupf der Papierbahn zur Folge hat, was natürlich die einwandfreie Bedruckung und die korrekte Registerhaltigkeit beeinträchtigt.

Der vorliegenden Erfindung liegt die Aufgabe zugrunde, eine für eine Rollendruckmaschine bestimmte, ohne Anpresswalze arbeitende Zugwalzeneinheit zu schaffen, welche nur eine Seite der Papierbahn beaufschlagt, einen schlupffreien Transport der Papierbahn gewährleistet und es insbesondere erlaubt, der Papierbahn rasche definierte Geschwindigkeitsänderungen mit hohen Beschleunigungen zu erteilen, wie sie in Rollendruckmaschinen mit im Pilgerschritt steuerbarem Papierbahntransport wünschenswert sind.

Diese Aufgabe wird erfindungsgemäss durch die im Anspruch 1 angegebenen Merkmale gelöst.

Die Zugwalze nach der Erfindung kann auch so beschaffen sein, dass die auf die Papierbahn wirkende Anpresskraft durch eine Kombination von im Walzeninneren herrschenden Unterdruck und äusserem Ueberdruck erzeugt wird.

Da die Zugwalzeneinheit nach der Erfindung nur eine Zugwalze hat und die bisher erforderliche Anpresswalze entfällt, werden Konstruktion und Montage vereinfacht. Ausserdem macht das Fehlen der Anpresswalze das einseitige Bedrucken der Papierbahn in einem Stichtiefdruckwerk im Pilgerschrittbetrieb möglich, da unmittelbar hinter dem Druckspalt eine von der nicht bedruckten Papierbahnseite umschlungene Zugwalze nach der Erfindung installiert werden kann. Mit bisher bekannten Zug- und Anpresswalzen konnte der Stichtiefdruck nicht im Pilgerschrittbetrieb durchgeführt werden, weil das Trocknen der frisch bedruckten Papierbahn wegen der Länge des bei Stichtiefdruckfarbe erforderlichen Trocknungsweges vor der Zugwalzeneinheit nicht möglich ist.

Vorzugsweise hat die Zugwalze nach der Erfindung einen rotierenden Walzenmantel aus einem leichten Kunststoff, insbesondere aus mit Kunstharz imprägnierten Kohlenstoffasern, so dass die bewegten Massen besonders gering sind und nur ein kleines Trägheitsmoment haben, was bei einem im Pilgerschrittbetrieb gesteuerten Papierbahntransport ausserordentlich rasche Geschwindigkeitsänderungen in Bruchteilen von Sekunden zu erzielen erlaubt.

Die dabei für einen schlupffreien Transport erforderliche starke Haftung der Papierbahn auf dem Umfang der Zugwalze wird bei einem mit Oeffnungen versehenen Walzenmantel vermutlich dadurch begünstigt, dass sich die Papierbahn unter der Saugwirkung bzw. der Druckluftwirkung ein wenig in die Oeffnungen der Zugwalze hineinwölbt, wodurch eine mögliche Verschiebung der Papierbahn relativ zur Zugwalze auch bei starken Beschleunigungen mit grosser Sicherheit verhindert wird. Die für eine zuverlässige Haftung der Papierbahn nötigen Luftdruckunterschiede zwischen der Aussenseite der Papierbahn und deren die Oeffnungen im Walzenmantel abdeckenden Innenseite liegen dabei, abhängig von der Papierart, bei 0,1 bis 0,8 bar.

Zweckmässige Ausgestaltungen der Erfindung ergeben sich aus den abhängigen Patentansprüchen.

Die Erfindung wird anhand der Zeichnungen an zwei Ausführungsbeispielen näher beschrieben. Es zeigen :
Figur 1 ein schematisch dargestelltes Rollendruckwerk, welches mit zwei zugwalzeneinheiten nach der Erfindung zum Papierbahntransport im Pilgerschrittbetrieb ausgerüstet ist,
Figur 2 einen Axialschnitt durch eine erste Ausführungsform einer als Saugwalze ausgebildeten Zugwalze, gemäss der Linie II-II nach Figur 4,
Figur 3 eine teilweise geschnittene Teilansicht in Richtung des Pfeils III nach Figur 2,
Figur 4 einen Radialschnitt der Saugwalze gemäss der Linie IV-IV nach Figur 2, in vergrössertem Massstab,
Figur 5 einen Schnitt durch den Saugwalzenmantel,
Figur 6 einen Teil der in einer Ebene abgewickelten Oberfläche des Saugwalzenmantels mit der Verteilung der Saugöffnungen,
Figur 7 einen vergrösserten Schnitt durch den Saugwalzenmantel an der Stelle VII nach Figur 5 zur Veranschaulichung der Form einer Saugöffnung,
Figur 8 schematisch eine zweite Ausführungsform einer Zugwalze und
Figur 9 einen Axialschnitt desselben.

Zunächst werden an Hand von Figur 1 der allgemeine Aufbau einer Rollendruckmaschine und die im Pilgerschritt arbeitende Transportvorrichtung für die Papierbahn und danach Beispiele von Zugwalzen beschrieben.

Bei der in Figur 1 dargestellten Rollendruckmaschine, welche von der zu bedruckenden Bahn P im Sinne der Pfeile durchlaufen wird, handelt es sich im betrachteten Beispiel um ein im Schön- und Widerdruck arbeitendes Mehrfarben-Offsetdruckwerk. Dieses Druckwerk hat zwei in einem Gestell 1 nebeneinander gelagerte, sich im Sinne der gekrümmten Pfeile drehende, zusammenwirkende Gummizylinder 2 und 3 mit je drei Sektoren, auf denen je ein Gummituch 2a bzw. 3a gespannt ist. Die Sektoren sind durch Zylindergruben 2b bzw. 3b getrennt, in denen die Mittel zum Spannen der Gummitücher untergebrecht sind. Dieses Offsetdruckwerk ist also ähnlich wie eine Bogendruckmaschine ausgebildet.

Jeder Gummizylinder 2 und 3 arbeitet mit je vier, im Gestell 1 gelagerten Plattenzylindern 4 bzw. 5 zusammen, welche Offsetdruckplatten tragen und in unterschiedlichen Farben von entsprechenden Farbwerken 6 bzw. 7 eingefärbt werden. Im betrachteten Beispiel weist das oberste Farbwerk auf jeder Seite einen einfachen Farbkasten auf, während die übrigen drei Farbwerke auf jeder Seite mit einem Doppelfarbkasten ausgerüstet sind. Wie die in Figur 1 angedeuteten, jedem Farbwerk zugeordneten Feuchtwerke zeigen, handelt es sich im betrachteten Beispiel um eine Nassoffsetdruckmaschine, die alternativ auch als indirekte Hochdruckmaschine oder in Kombination beider Verfahren betrieben werden kann. Alle Farbwerke 6 auf der einen Seite sind in einem abfahrbaren Farbwerkgestell 8 und alle Farbwerke 7 auf der andern Seite in einem abfahrbaren Farbwerkgestell 9 angeordnet. Ausserdem sind am Umfang der Gummizylinder 2 und 3 automatische Gummituchwascheinrichtungen 10 und 11 installiert, die beim Druckbetrieb der Maschine von den Gummizylindern abgerückt sind. Oberhalb der Gummizylinder 2 und 3 ist eine Trocknungseinrichtung 12, 13 installiert, die mit UV-Strahlung arbeitet und durch welche die frisch bedruckte Bahn hindurchläuft.

Im folgenden wird die Transportvorrichtung, die zusammen mit dem Druckwerk in einem gemeinsamen Hauptgestell 14 untergebracht ist, beschrieben.

Die Bahn P wird von einer nicht dargestellten Vorratstrommel abgewickelt und gelangt über eine Bahnzuführungseinrichtung 15 und eine Wendestange 16 in eine erste Zugwalzenanordnung 17, bestehend aus einer Zugwalze 17a, die von der Bahn umschlungen wird, und einer Anpresswalze 17b, welche die Bahn gegen die Zugwalze drückt. Diese Zugwalzenanordnung 17 sowie die später erwähnte Zugwalzenanordnung 23 werden gleichförmig angetrieben. Die Bahn P gelangt dann, von Umlenkwalzen 24 geführt, über eine Vorrichtung 18 zum seitlichen Ausrichten der Bahn in einen ersten Papierbahnspeicher 19, der im betrachteten Beispiel mit einer Vakuumkammer arbeitet. Ein derartiger Papierbahnspeicher ist bekannt und wird derart gesteuert, dass die Papierbahn P zwischen der Zugwalzenanordnung 17 und dem Eingang des Papierbahnspeichers 19 mit vorbestimmter Kraft straff gespannt und die Spannung dieses Abschnitts der Bahn auf einem vorgebbaren Wert konstant gehalten wird.

Am Ausgang des Papierbahnspeichers 19 durchläuft die Bahn eine Zugwalzeneinheit 20, welche zum Vorwärts-und Rückwärtsbewegen der Bahn individuell intermittierend gesteuert wird. Diese Zugwalzeneinheit 20 hat nur eine einzige, als Saugwalze ausgebildete und als Zugwalze 20b fungierende Walze, deren Aufbau später beschrieben wird und welche durch einen individuellen geregelten Antrieb 20a, in Form eines elektronisch gesteuerten Motors, gesteuert wird. Die aus dem Papierbahnspeicher 19 austretende Bahn umschlingt diese Zugwalze 20b von unten um ungefähr 180° und verläuft dann, von einer Umlenkwalze geführt, durch den von den beiden Gummizylindern 2 und 3 gebildeten Druckspalt, anschliessend durch die Trocknungsvorrichtung 12, 13 und umschlingt dann von oben eine zu einer zweiten Zugwalzeneinheit 21 gehörende Zugwalze 21b wiederum um ungefähr 180°. Diese in einem Gestellteil 14a über dem Hauptgestell 14 installierte Zugwalzeneinheit 21 ist wie die Zugwalzeneinheit 20 aufgebaut, intermittierend zum Vorwärts- und Rückwärtsbewegen der Bahn steuerbar und wird wiederum von einem individuell geregelten Antrieb 21a, in Form eines elektronisch gesteuerten Motors, bewegt. Nach der Zugwalzeneinheit 21 durchquert die Bahn einen zweiten Papierbahnspeicher 22, der genauso aufgebaut und steuerbar ist wie der Papierbahnspeicher 19, und wird anschliessend über mehrere Umlenkwalzen 24 und eine weitere Zugwalzenanordnung 23 geführt, die genauso wie die Zugwalzenanordnung 17 aufgebaut ist und eine gleichförmig gesteuerte Zugwalze 23a und eine die Bahn gegen diese drückende Anpresswalze 23b aufweist. Am Ausgang 25 verlässt die Bahn das Druckwerk und wird weiteren Verarbeitungsstationen, z.B. einem weiteren Druckwerk und dann den Schneidestationen, zugeführt.

Die beschriebene Transportvorrichtung ist also derart ausgebildet, dass die Papierbahn von ihrer Vorratstrommel bis zum ersten Papierbahnspeicher 19 sowie hinter dem zweiten Papierbahnspeicher 22 kontinuierlich bewegt wird, während der den Druckspalt des Druckwerkes passierende Abschnitt der Bahn zwischen den Papierbahnspeichern im sogenannten Pilgerschrittbetrieb in geregelter Weise hin- und herbewegt wird. Er sei kurz erläutert :
Solange die Gummitücher 2a und 3a der Gummizylinder 2 und 3 auf die Bahn P einwirken und diese bei der Bedruckung einklemmen, wird die Bahn von den beiden rotierenden Gummizylindern 2 und 3 und den Zugwalzeneinheiten 20 und 21 mit Druckspalt-Geschwindigkeit transportiert. Jedesmal jedoch, wenn zwei Zylindergruben 2b und 3b einander gegenüberliegen und für eine entsprechend kurze Zeitspanne die Bahn freigeben, übernehmen die Zugwalzeneinheiten 20 und 21 dann allein den weiteren Transport der Bahn. Während dieser kurzen Phase wird die Papierbahn zwischen den beiden Gummizylindern 2 und 3 in Sekundenbruchteilen von der normalen Druckspaltgeschwindigkeit bis zum Stillstand abgebremst, dann in Rückwärtsrichtung beschleunigt, danach wiederum bis zum Stillstand abgebremst und schliesslich in Vorwärtsrichtung bis auf die Druckspaltgeschwindigkeit beschleunigt, woraufhin der weitere Transport wieder durch die beiden Gummizylinder 2 und 3 erfolgt, wenn die den erwähnten Zylindergruben folgenden Gummitücher der beiden Gummizylinder erneut beidseitig die Bahn für die folgende Bedruckung einklemmen. Dieser Pilgerschrittbetrieb wird so gesteuert, dass die auf die Papierbahn nacheinander übertragenen Druckbilder zwecks Einsparung von Papier im vorgegebenen engen Abstand aufeinanderfolgen, und erlaubt es in bekannter Weise, das Druckformat zu ändern, z.B. zwischen den in Transportrichtung gemessenen Rapportlängen 605 mm und 685 mm, ohne die Zylinder auswechseln zu müssen. Es genügt, die Längen, um welche die Bahn während des Pilgerschrittbetriebs relativ zum Umfang der bewegten Gummizylinder 2 und 3 zurück- und vorbewegt wird, in geeigneter Weise abzustimmen und die Regelung der Antriebe 20a und 21a entsprechend zu programmieren.

Die Zugwalzeneinheiten 20, 21 dienen gleichzeitig zur Registerkorrektur, indem ihre Regelung als Funktion abgelesener Registermarken oder Druckmarken erfolgt, und zur Drucklängenkorrektur, indem während des Pilgerschrittbetriebs zwischen den Zugwalzen 20b und 21b eine entsprechende Papierbahndehnung durch Regelung der Bahnspannung eingestellt und aufrechterhalten wird, die die Drucklänge bestimmt.

Die Figuren 2 bis 7 zeigen eine bevorzugte Ausführungsform der als Saugwalze ausgebildeten Zugwalze 20b, 21b einer Zugwalzeneinheit 20, 21. Nach Figur 2 besteht der drehende Teil dieser Saugwalze aus einem Walzenmantel 61, der aus einem leichten carbonfaserverstärktem Kunststoff (CFK), nämlich aus mit Kunststoff imprägnierten Kohlenstoffasern, hergestellt ist und daher eine verhältnismässig geringe rotative Trägheit hat. Da die Saugwalze beim Pilgerschrittbetrieb rhythmisch in Bruchteilen von Sekunden wiederholt stark abgebremst und beschleunigt werden muss, ist ein möglichst geringes Trägheitsmoment des drehenden Teils wünschenswert. In Figur 5 ist der Walzenmantel 61 als Einzelteil dargestellt, er hat im typischen Falle eine axiale Gesamtlänge von ungefähr 100 cm und einen Durchmesser von ungefähr 15 cm. Die Darstellungen nach Figur 2 und 5 zeigen, wie die Unterbrechungen andeuten, die Saugwalze axial verkürzt.

Am einen Ende ist am Walzenmantel 61 ein äusserer Ringflansch 61a angeformt, und das andere Ende ist unter Bildung eines Anschlussflanschs 61b konisch verjüngt. Auf seinem Umfang ist der Walzenmantel 61 mit einer Vielzahl von Saugöffnungen 62 versehen, deren Verteilung später noch erläutert wird. Am Ringflansch 61a ist mittels Schrauben 64 ein Flanschteil 63, vorzugsweise aus Leichtmetall, befestigt.

Der Walzenmantel 61 ist um einen festen, hohlen Walzenkern 65, vorzugsweise aus Metall, drehbar. An dem dem Anschlussflansch 61b des Walzenmantels 61 zugewandten Ende ist am Walzenkern 65 ein metallischer Lagerzapfen 66 befestigt, dessen Basis das Innere des Walzenkerns 65 dicht verschliesst. Am Umfang des Walzenkerns 65 sind in einem bestimmten Winkelabstand voneinander, im betrachteten Beispiel im Winkelabstand von 180°, zwei radiale, vorzugsweise aus Metall bestehende Trennwände 69 befestigt, die zwischen sich eine Saugkammer 72 einschliessen, wie insbesondere in Figur 4 gezeigt. An beiden axialen Seiten der Trennwände 69 sind auf dem Umfang des Walzenkerns 65 Ringwände 67 und 68 befestigt, die vorzugsweise ebenfalls aus Metall bestehen und welche die Saugkammer 72 an ihren axialen Seiten verschliessen. Die Ringwand 68 an dem dem Flanschteil 63 zugewandten Ende des Walzenkerns 65 ist axial durch einen herausragenden Stutzen 68b verlängert, der zur Befestigung des stationären Teils der Saugwalze am Maschinengestell und zum Anschluss an eine Unterdruckquelle dient. Innerhalb der Saugkammer 72 ist die Umfangswand des Walzenkerns 65 mit verhältnismässig grossen Durchlassöffnungen 70 versehen. Alle am Walzenkern 65 befestigten Teile 66, 67, 68, 69 sind im betrachteten Beispeil angeschweisst.

Wie in Figur 2 gezeigt, ist der Walzenmantel 61 an seinem einen Ende mit seinem Flanschteil 63 mittels eines im betrachteten Beispiel als Kugellager ausgebildeten Lagers 71′ auf dem Stutzen 68b und an seinem anderen Ende mit seinem Anschlussflansch 61b mittels eines ebenfalls als Kugellager ausgebildeten Lagers 71 auf dem Lagerzapfen 66 des Walzenkerns 65 drehbar gelagert. Dabei ist die Anordnung so getroffen, dass die Spalte zwischen dem Innenumfang des Walzenmantels 61 und den radial äusseren Enden der Trennwände 69 sowie dem Aussenumfang der Ringwände 67 und 68 wenigstens näherungsweise gegen einen Luftdurchtritt abgedichtet sind. Das erfolgt im betrachteten Beispiel durch ein geeignetes Dichtungsmaterial 73, welches in achsenparallel verlaufende Vertiefungen 69a der radial äusseren Enden der Trennwände 69 und in ringförmige Vertiefungen 67a und 68a (Figur 3) auf dem Umfang der Ringwände 67 und 68 eingelegt ist. Bei diesem Dichtungsmaterial 73 kann es sich insbesondere beispielsweise um eine selbstklebende Bürste handeln. Die Anordnung kann jedoch auch so getroffen sein, dass zwischen dem Innenumfang des Walzenmantels 61 und den Trennwänden 69 sowie den Ringwänden 67 und 68 nur ein ganz geringer Spalt, ohne Einfügung irgendwelchen besonderen Dichtungsmaterials, vorgesehen ist. Derart schmale Spalte bieten einem Luftdurchtritt einen so hohen Widerstand, dass diese Spalte hinreichend dicht sind, um den erforderlichen Unterdruck innerhalb der Saugkammer 72 aufrechtzuerhalten.

Im montierten Zustand ist der Stutzen 68b ständig an eine Unterdruckquelle angeschlossen, so dass im Innern des Walzenkerns 65, vermittels der Oeffnungen 70, in der Saugkammer 72 und folglich an den jeweils in diese Saugkammer 72 mündenden Saugöffnungen 62 ein hinreichend starker Unterdruck aufrechterhalten wird, durch welchen die Papierbahn, welche die Saugwalze im Bereich der Saugkammer 72 um 180° umschlingt, gegen den Aussenumfang des Walzenmantels 61 gedrückt, das heisst durch starke Ansaugung gehalten wird. Der Druck im Walzeninneren sollte je nach Papierart zwischen 0,9 und 0,2 bar betragen. Durch eine geeignete Oberflächenbehandlung des Walzenmantels 61, dessen Oberfläche vorzugsweise plasmabeschichtet ist,z.B. mit Nickel oder einem anderen Metall, wird diese Oberfläche schlagfest und abriebfest und mit einer gewissen Rauhigkeit versehen; dadurch wird erreicht, dass selbst bei den im Pilgerschrittbetrieb auftretenden hohen Beschleunigungen der Saugwalze kein Schlupf zwischen dieser und der Papierbahn stattfindet, welche daher alle Bewegungen der Saugwalze mitmacht.

Um eine leichte und einwandfreie Ablösung der Papierbahn von der Saugwalze am Ende der Umschlingung, das heisst also am Ende der Saugkammer 72, zu erreichen, sind die Saugöffnungen 62 in einer bestimmten, in Figur 6 gezeigten Weise verteilt. In der Darstellung nach Figur 6, welche einen Teil des in einer Ebene abgewickelten Walzenmantels 61 zeigt, sind die Saugöffnungen 62 in parallel zueinander liegenden Zick-Zack-Linien angeordnet, das heisst auf dem Walzenmantel 61 jeweils längs Schraubenlinienabschnitten, die in Zickzackform verlaufen. Auf diese Weise sind benachbarte Saugöffnungen 62 jeweils winkelmässig und parallel zur Achsenrichtung versetzt zueinander angeordnet, wobei im betrachteten Beispiel die winkelmässige Versetzung jeweils 6° beträgt. In Umfangsrichtung gesehen sind aufeinanderfolgende Saugöffnungen um einen Winkel von 30° voneinander entfernt, und der Abstand benachbarter Saugöffnungen längs einer Mantellinie, also parallel zur Achse, beträgt im betrachteten Beispiel etwa 5 cm. Dadurch wird einerseits am Ende der Umschlingung eine sukzessive Abschaltung des Unterdrucks erreicht, so dass sich die Bahn problemlos von der Saugwalze löst, und andererseits ist eine gute Haftung der Bahn auf der Saugwalze im gesamten Umschlingungsbereich gewährleistet. Die Gestalt der Saugöffnungen 62 ist in der vergrösserten Darstellung nach Figur 7 gezeigt, wonach der innere Bereich dieser Saugöffnung aus einer zylindrischen Bohrung und der äussere Bereich aus einer konischen Erweiterung besteht.

Eine vollkommene Auswuchtung des Walzenmantels 61 wird zweckmässigerweise durch Anbringen entsprechend angeordneter und bemessener Bohrungen 74 in der konischen Wand des Anschlussflanschs 61b (Figur 2 und 5) und gegebenenfalls im Ringflansch 61a zwischen den zum Durchtritt für die Schrauben 64 dienenden Oeffnungen erreicht. Falls solche Bohrungen nicht ausreichen, können zur Erzielung einer vollkommenen Auswuchtung auf der Gegenseite auch kleine Stifte eingeklebt werden.

Der Walzenmantel 61 wird mit seinem angeformten Anschlussflansch 61b direkt auf die Welle des Antriebsmotors aufgepresst.

Die Figuren 8 und 9 zeigen schematisch ein zweites Ausführungsbeispiel einer Zugwalze nach der Erfindung, bei welcher Saugeffekt und äusserer Ueberdruck zum Anpressen der Papierbahn an die Zugwalze kombiniert sind. Im betrachteten Beispiel ist diese Zugwalze 30 als Saugwalze genauso ausgebildet wie im ersten Ausführungsbeispiel nach den Figuren 2 bis 7. Der mit Oeffnungen 62' versehene Walzenmantel 61' sitzt also mit seinem am einen Ende vorgesehenen, sich konisch verjüngenden Anschlussflansch 61b' drehfest auf der Welle 34 des betreffenden Antriebsmotors des Antriebs 20a oder 21a und ist am anderen Ende mit seinem Flanschteil 63' drehbar auf dem hohlen axialen Stutzen 68b'gelagert, der wiederum zur Befestigung und gleichzeitig zum Anschluss an eine durch einen Pfeil angedeutete Saugluftquelle 40 dient. Im Innern der Zugwalze 30 ist, wie beim ersten Ausführungsbeispiel nach Figur 4, eine Saugkammer 72' gebildet, die mit dem hohlen Stutzen 68b' in Verbindung steht.

Die Zugwalze 30 taucht mit einem Segment, welches durch den von der Papierbahn P umschlungenen Umfangsabschnitt bestimmt ist, im betrachteten Beispiel mit ihrer oberen Hälfte, in die offene Seite eines sonst geschlossenen Kastens 37 ein, welcher über einen Einlassstutzen 38 an eine durch einen Pfeil angedeutete Druckluftquelle 39 angeschlossen wird. Die Spalte zwischen den die Kastenöffnung begrenzenden Kanten und dem Umfang des Walzenmantels 61' ist nur gerade so gross bemessen, dass die Papierbahn P ungehindert an diesem Kasten 37 vorbeilaufen kann, jedoch der innerhalb des Kastens herrschende Ueberdruck nur unwesentlich durch diese Spalte entweicht. Durch die beschriebene Anordnung wird im Bereich des Kastens 37 die Aussenseite der Papierbahn P, welche der inneren Saugwirkung unterliegt, gleichzeitig von aussen mit Druckluft beaufschlagt. Der auf diese Weise erzielte kombinierte Saugluft- und Drucklufteffekt gewährleistet eine besonders gute Haftung der Papierbahn auf der Zugwalze.

Die Erfindung ist nicht auf die beschriebenen Ausführungsbeispiele beschränkt, sondern lässt hinsichtlich der Ausbildung der Zugwalze mannigfache Varianten zu. So lässt sich natürlich die Zugwalze in anderen Druckwerken mit kontinuierlichem Papierbahntransport oder mit Papierbahntransport im Pilgerschrittbetrieb, insbesondere in Stichtiefdruckwerken, anwenden. Der von der Papierbahn umschlungene Umfangsabschnitt der Zugwalze kann allgemein zwischen 90° und näherungsweise 180° betragen.

## Patentansprüche

1. Zugwalzeneinheit zum Transport einer Papierbahn (P) in einer Rollendruckmaschine, wobei diese Zugwalzeneinheit als einzige Walze eine Saugwalze aufweist, die von der Papierbahn (P) längs eines bestimmten Umfangsabschnitts umschlungen wird und aus einem feststehenden, hohlen Walzenkern (65) und einem auf diesem drehbaren, mit Oeffnungen (62) versehenen Walzenmantel (61) aus leichtem Material besteht, der mit seinen beiden Enden mittels Lagern (71, 71') drehbar auf axialen zylindrischen Ansätzen (66, 68b) des Walzenkerns (65) gelagert ist, von denen der eine Ansatz als axialer Hohlstutzen (68b) zum Anschluss an eine Unterdruckquelle ausgebildet ist und als Befestigungsteil zur Befestigung an einem Maschinengestell wirkt, wobei das diesem axialen Hohlstutzen (68b) abgewandte Ende des Walzenmantels (61) als ein sich verjüngender Anschlussflansch (61b) zur direkten Befestigung an der Läuferwelle eines Antriebsmotors ausgebildet ist und auf dem anderen, als Lagerzapfen (66) ausgebildeten zylindrischen Ansatz des Walzenkerns (65) gelagert ist, und wobei zwischen dem Walzenmantel (61) und dem Walzenkern (65) eine Saugkammer (72), die von radialen, am Walzenkern befestigten Trennwänden (69) sowie an ihren axialen Enden durch Ringwände (67, 68) begrenzt ist und den erwähnten Umfangsabschnitt einschliesst, angeordnet ist und der Umfang des Walzenkerns (65) im Bereich der Saugkammer (72) Durchlassöffnungen (70) aufweist.

2. Zugwalzeneinheit nach Anspruch 1, dadurch gekennzeichnet, dass der Walzenmantel (61) aus mit Kunststoff imprägnierten Kohlenstoffasern besteht.

3. Zugwalzeneinheit nach Anspruch 2, dadurch gekennzeichnet, dass die Oberfläche des Walzenmantels (61) plasmabeschichtet ist, zum Beispiel mit Nickel.

4. Zugwalzeneinheit nach einem der Ansprüche 1 bis 3, dadurch gekennzeichnet, dass der Walzenmantel (61) am hohlstutzenseitigen Ende mittels eines an ihm befestigten Flanschteils (63) auf dem Hohlstutzen (68b) gelagert ist.

5. Zugwalzeneinheit nach einem der Ansprüche 1 bis 4, dadurch gekennzeichnet, dass in den Spalten, die sich zwischen dem Innenumfang des Walzenmantels (61) und dem Aussenumfang der Trennwände (69) und der Ringwände (67, 68) befinden, Dichtungsmaterial (73) in Form selbstklebender Bürsten angeordnet ist.

6. Zugwalzeneinheit nach einem der Ansprüche 1 bis 4, dadurch gekennzeichnet, dass die Spalten, die sich zwischen dem Innenumfang des Walzenmantels (61) und dem Aussenumfang der Trennwände (69) und der Ringwände (67, 68) befinden, so klein sind, dass sie ohne Dichtungsmaterial einen zur Aufrechterhaltung des gewünschten Unterdrucks in der Saugkanmmer (72) hinreichenden Luftwiderstand bilden.

7. Zugwalzeneinheit nach einem der Ansprüche 1 bis 6, dadurch gekennzeichnet, dass benachbarte Oeffnungen (62, 62') im Walzenmantel (61, 61') jeweils winkelmässig derart versetzt angeordnet sind, dass diese Oeffnungen längs Schraubenlinienabschnitten verlaufen, die zickzackförmig sind.

8. Zugwalzeneinheit nach einem der Ansprüche 1 bis 7, dadurch gekennzeichnet, dass die Saugwalze mit einem sich über die Saugkammer (72') erstreckenden Segment in einen sonst geschlossenen Kasten (37) eintaucht, dessen Inneres an eine Druckluftquelle angeschlossen ist, so dass der in den Kasten eintauchende Umfang der Saugwalze von aussen mit Druckluft beaufschlagt wird, und dass die Spalte zwischen den die Kastenöffnung begrenzenden Kanten und dem Umfang der Saugwalze nur gerade so gross bemessen sind, dass die die Saugwalze umschlingende Papierbahn ungehindert an diesem Kasten vorbeilaufen kann.

9. Rollendruckmaschine mit im Pilgerschrittbetrieb steuerbarem Papierbahntransport dadurch gekennzeichnet, daß zum Vorwärts- und Rückwärtsbewegen der Papierbahn (P) vor dem Druckspalt ein Papierbahnspeicher (19) und eine nachgeschaltete Zugwalzeneinheit nach einem der Ansprüche 1 bis 8 (20) und hinter dem Druckspalt eine Zugwalzeneinheit nach einem der Ansprüche 1 bis 8 (21) mit einem nachgeschalteten Papierbahnspeicher (22) installiert sind und beide Zugwalzeneinheiten durch je einen geregelten Antrieb (20a, 21a) steuerbar sind.

## Claims

1. Draw-roller unit for the transport of a paper web (P) in a web-fed printing machine, said draw-roller unit comprising a suction roller as sole roller round which the paper web (P) is looped along a specific circumferential portion and which consists of a fixed hollow roller core (65) and of a roller casing (61) rotatable about this and made of light material, with ports (62) distributed over its circumference, the two ends of said roller casing being mounted rotatably by means of bearings (71, 71') on axial cylindrical projections (66, 68b) of the roller core (65), one of said projections is formed as an axial hollow connection piece (68b) for connection to a vacuum source, and functions as a fastening piece for fastening to a machine stand, the end of the roller casing (61) facing away from this axial hollow connection piece (68b) being formed as a tapered connecting flange (61b) for the direct fastening to the rotor shaft of a drive motor and being mounted on the other cylindrical projection of the roller core (65) formed as a bearing journal, a suction chamber (72) being arranged between the roller casing (61) and roller core (65), and being limited by radial partition walls (69) fastened to the roller core, and at its axial ends by annular walls (67, 68), said suction chamber comprises the said circumferential portion, the circumference of said roller core (65) having passage orifices (70) in the region of the suction chamber (72).

2. Draw-roller unit according to claim 1, characterized in that the roller casing (61) consists of carbon fibres impregnated with plastic.

3. Draw-roller unit according to claim 2, characterized in that the surface of the roller casing (61) is plasma-coated, for example with nickel.

4. Draw-roller unit according to one of the claims 1 to 3, characterized in that the end of the roller casing (61) on the side of the hollow connection piece is mounted on this hollow connection piece (68b) by means of a flange part (63) fastened to said roller casing.

5. Draw-roller unit according to one of the claims 1 to 4, characterized in that sealing material (73) in the form of self-adhesive brushes is arranged in the gaps between the inner circumference of the roller casing (61) and the outer circumference of the partition walls (69) and of the annular walls (67, 68).

6. Draw-roller unit according to one of the claims 1 to 4, characterized in that the gaps between the inner circumference of the roller casing (61) and the outer circumference of the partition walls (69) and of the annular walls (67, 68) are so small that, without sealing material, they generate an air resistance sufficient for maintaining the desired vacuum in the suction chamber (72).

7. Draw-roller unit according to one of the claims 1 to 6, characterized in that adjacent orifices (62, 62') in the roller casing (61, 61') are respectively arranged angularly offset in such a way that these orifices extend along helical portions arranged in a zig-zag shaped manner.

8. Draw-roller unit according to one of the claims 1 to 7, characterized in that the suction roller penetrates with a segment extending over the suction chamber (72') into an otherwise closed box (37), the interior of which is connected to a compressed-air source, so that the circumference of the suction roller engaging into said box is subjected from outside to compressed air, and in that the gaps between the edges limiting the box orifice and the circumference of the suction roller are only just of such a size that the paper web looping round the suction roller can run unimpeded past this box.

9. Web-fed printing machine with a paper-web transport controllable in the pilgrim-step mode, characterized in that for the forward and backward movement of the paper web (P) there is installed, in front of the printing nip, a paper-web store (19) and a following draw-roller unit (20) according to one of the claims 1 to 8 and, behind the printing nip, a draw-roller unit (21) according to one of the claims 1 to 8 with a following paper-web store (22), and that the two draw-roller units each being controllable by a regulated drive (20a, 21a).

## Revendications

1. Unité de traction à rouleau pour le transport d'une nappe de papier (P) dans une machine d'impression à la bobine, comprenant, en tant qu'unique tambour, un tambour aspirant sur lequel s'enroule la nappe de papier (P) sur une partie déterminée de sa circonférence et qui est constitué d'un tambour intérieur fixe (65) sur lequel est monté rotativement un manteau (61) en matériau léger et pourvu d'orifices (62), manteau qui est monté rotativement par ses deux extrémités au moyen de paliers (71, 71') sur des prolongement axiaux cylindriques (66, 68b) du tambour intérieur (65), l'un de ces prolongements étant en forme d'embout creux (68b) pour le raccordement à une source de vacuum et qui sert de partie de fixation à un bâti de machine, l'extrémité du manteau (61) opposée à l'embout creux (68b) étant en forme de flasque conique (61b) pour la fixation directe à l'arbre du rotor d'un moteur d'entraînement et monté rotativement sur l'autre prolongement axial cylindrique du tambour intérieur (65) en forme de palier, une chambre d'aspiration (72) étant formée entre le manteau (61) et le tambour intérieur (65), cette chambre d'aspiration étant limitée par des parois radiales de séparation (69) fixées au tambour intérieur, ainsi que par des parois annulaires (67, 68) à ses extrémités axiales et contenant ladite partie de circonférence, le pourtour du tambour intérieur (65) présentant des orifices d'aspiration (70) dans la région de la chambre d'aspiration (72).

2. Unité de traction selon la revendication 1, caractérisée en ce que le manteau de tambour (61) est en fibres de carbone imprégnées de matière synthétique.

3. Unité de traction selon la revendication 2, caractérisée en ce que la surface du manteau de tambour (61) est revêtue d'une couche de plasma, par exemple de nickel.

4. Unité de traction selon l'une des revendications 1 à 3, caractérisée en ce que le manteau de tambour (61) est monté rotativement sur ledit embout creux (68b) au moyen d'un flasque (63).

5. Unité de traction selon l'une des revendications 1 à 4, caractérisée en ce que dans les espaces formés entre la paroi intérieure du tambour intérieur (61) et le pourtour des parois de séparation (69) et des parois annulaires (67, 68) est disposé un matériau d'étanchéité (73) en forme de brosses autocollantes.

6. Unité de traction selon l'une des revendications 1 à 4, caractérisée en ce que les espaces formés entre la paroi intérieure du tambour intérieur (61) et la périphérie des parois de séparation (69) et des parois annulaires (67, 68), sont si petits qu'ils offrent à l'air une résistance suffisante au maintien de la dépression désirée dans la chambre d'aspiration (72), sans matériau d'étanchéité.

7. Unité de traction selon l'une des revendications 1 à 6, caractérisée en ce que les orifices voisins (62, 62') dans le manteau de tambour (61, 61') sont décalés angulairement, de telle sorte que ces orifices sont situés le long de segments de lignes hélicoïdales disposés en zigzag.

8. Unité de traction selon l'une des revendications 1 à 7, caractérisée en ce que le tambour aspirant est engagé par une partie s'étendant au dessus de la chambre d'aspiration (72') dans un caisson (37) autrement fermé dont l'intérieur est relié à une source d'air comprimé, de telle sorte que la surface du tambour aspirant engagée dans le caisson et soumis extérieurement à l'air comprimé et que les espaces entre les bords de l'ouverture du caisson et la surface du tambour sont juste suffisants pour que la nappe de papier s'enroulant sur le tambour puisse passer librement devant le caisson.

9. Machine d'impression à la bobine à transport de la nappe de papier opérables au pas de pélerin, caractérisée en ce que pour le déplacement en avant et en arrière de la nappe de papier (P) devant la fente d'impression, la machine comprend un accumulateur de nappe (19) suivi d'une unité de traction (20) selon l'une des revendications 1 à 8 et, après la fente d'impression, une unité de traction (21) selon l'une des revendications 1 à 8 suivie d'un accumulateur de nappe (22), les deux unités de traction à tambour étant commandables chacune par un entraînement à réglage automatique (20a, 21a).
